# EUROPÄISCHE PATENTSCHRIFT

(11) **EP 1 996 410 B1**
(45) Veröffentlichungstag und Bekanntmachung des Hinweises auf die Patenterteilung: **05.09.2012**
(21) Anmeldenummer: 07700114.7
(22) Anmeldetag: 12.01.2007
(51) Int. Cl.: B44C 7/02, G09F 15/00, B44C 5/04

(54) **MODULARES WAND-GESTALTUNGS-SYSTEM MIT RAHMEN UND DEKORATIVER PLATTE**
MODULAR WALL-CONSTRUCTION SYSTEM WITH FRAME AND DECORATIVE SHEET
SYSTEME MODULAIRE DE DECORATION DE PAROI DOTE D'UN CADRE ET D'UNE PLAQUE DECORATIVE

(30) Priorität: 16.02.2006 CH 244062006
(43) Veröffentlichungstag der Anmeldung: 03.12.2008
(73) Patentinhaber: Anathome AG, 8320 Fehraltorf (CH)
(72) Erfinder: Nanz, Andreas, 8712 Stäfa (CH)
(74) Vertreter: Rentsch Partner AG
(86) Internationale Anmeldenummer: PCT/CH2007/000016
(87) Internationale Veröffentlichungsnummer: WO 2007/093065

(56) Entgegenhaltungen:
- DE-A- 2 659 722
- FR-A- 2 803 860
- GB-A- 1 165 725
- US-A- 4 635 410
- US-A- 5 067 543
- US-A- 5 134 822
- US-A- 6 065 258

## Beschreibung

### TECHNISCHES GEBIET

Die vorliegende Erfindung bezieht sich auf ein modulares Wand-Gestaltungs-System. Sie betrifft eine Vorrichtung zum lösbaren Befestigen einer dekorativen Platte auf einer weitgehend ebenen Fläche, insbesondere an einer Wand, gemäss dem Oberbegriff des Anspruchs 1, sowie eine dekorative Platte zur Verwendung mit dieser Vorrichtung.

### STAND DER TECHNIK

Aus der Druckschrift US-A-4,635,410 ist ein dekoratives Stoffbespannungssystem für Wände bekannt, bei dem die ganze Wand durch einzelne Platten abgedeckt wird, die einen mit Stoff bespannten Rahmen aufweisen. Dem Paneelrahmen ist ein an der Wand angebrachter, gleich grosser Befestigungsrahmen zugeordnet, der an die Wand geklebt ist und aus einem magnetischen oder ferrometallischen Streifen besteht. Der Paneelrahmen seinerseits umfasst ebenfalls einen magnetischen oder ferrometallischen Streifen, der im Zusammenwirken mit dem Befestigungsrahmen eine auf magnetischer Anziehung beruhende Haftwirkung erzeugt. Innerhalb des einzelnen Paneels ist der gespannte Stoff aussen um den Paneelrahmen gezogen und auf der Rückseite des Paneelrahmens festgeklebt.

Die Platten sind für eine lückenlose Abdeckung der Wand vorgesehen. Es ist nicht vorgesehen, einzelne Platten oder begrenzte Gruppen von Platten in Alleinstellung einzusetzen. Dies ist vom ästhetischen Gesichtspunkt aus auch nicht wünschenswert, weil der seitlich sichtbare, mit dem Stoff bedeckte Paneelrahmen die dekorative Wirkung der Vorderseite des Paneels erheblich beeinträchtigt. Darüber hinaus schränkt die Ausbildung des Befestigungsrahmens als durchgehender magnetischer oder ferrometallischer Streifen die Materialauswahl erheblich ein und führt zu vergleichsweise hohen Kosten für das System.

Aus der Druckschrift US-A-5,134,822 ist eine Anordnung zur Bedeckung einer Wand bekannt, bei der zur Verbesserung der akustischen Eigenschaften bzw. Dämpfung flexible und nachgiebige Bahnen aus Kunststofffolie oder Stoff mittels Klettverschlussleisten auf einen Rahmen mit Abstand von der Wand gespannt werden.

### DARSTELLUNG DER ERFINDUNG

Es ist daher Aufgabe der Erfindung, ein modulares Wand-Gestaltungs-System zu schaffen, welches die Nachteile des bekannten Systems vermeidet, ausserordentlich vielseitig in den Ausgestaltungs- und Einsatzmöglichkeiten ist, kostengünstig herzustellen ist, und sich einfach montieren und verändern lässt.

Die Aufgabe wird durch die Gesamtheit der Merkmale des Anspruchs 1 gelöst. Der Kern der Erfindung besteht darin, im Zusammenhang mit dem an der Wand befestigbaren Rahmen als dekoratives Element eine rahmenlose dekorative Platte vorzusehen, die mit dem Rahmen lösbar verbunden werden kann. Hierdurch vereinfacht sich der Aufbau des dekorativen Elements. Ein eigenständiger Rahmen für das dekorative Element entfällt und somit auch die damit verbundenen ästhetischen Nachteile.

Vorzugsweise umfasst der Rahmen eine Mehrzahl von einzelnen Schenkeln, welche untereinander verbunden sind. Insbesondere ist der Rahmen in sich geschlossen und weist die Form eines Rechtecks, insbesondere eines Quadrats, auf.

Eine bevorzugte Ausgestaltung der Erfindung ist dadurch gekennzeichnet, dass die Schenkel des Rahmens gleichartig sind, dass die Schenkel aus einem Strangprofil, insbesondere aus Aluminium, bestehen, und dass die Schenkel auf der Vorderseite jeweils eine als Profilnut ausgebildete Halterungsnut aufweisen, in welcher Halterungsmittel zur lösbaren Halterung der dekorativen Platte untergebracht sind.

Die Halterungsmittel sind zumindest in den Ecken des Rahmens angeordnet und umfassen eine Mehrzahl von Eckhalterungen. Die Halterungsmittel können zur Verbesserung und Vergleichmässigung der Halterung zusätzliche Zwischenhalterungen umfassen, welche an einem oder mehreren Schenkeln zwischen den Ecken des Rahmens angeordnet sind.

Insbesondere können die Zwischenhalterungen jeweils in der Halterungsnut verschieblich gelagert sein.

Vorzugsweise beruht die Haltefunktion der Halterungsmittel auf einer magnetischen, insbesondere permanentmagnetischen, Wirkung. Die Halterungsmittel umfassen dann jeweils einen Magnethalter und einen auf dem Magnethalter angeordneten Magneten. Der Magnethalter umfasst insbesondere jeweils eine Grundplatte mit seitlich angeformten Haltelaschen zum Halten bzw. Zentrieren des Magneten auf der Grundplatte. Der Magnethalter ist dabei so ausgebildet, dass er in die Halterungsnut einschiebbar ist. Der Magnethalter besteht vorzugsweise aus einem Kunststoff, und er ist einstückig ausgebildet.

Die Magnethalter der Eckhalterungen weisen eine L-förmige Grundplatte mit jeweils zwei rechtwinklig zueinander orientierten Führungsabschnitte auf, mit welchen sie in die Halterungsnuten der an den Ecken zusammenstossenden Schenkel einschiebbar sind.

Die Magnethalter der Zwischenhalterungen weisen eine Grundplatte auf, welche der Halterungsnut angepasst und in die Halterungsnut einschiebbar ist.

Die Schenkel sind an den Ecken des Rahmens auf Gehrung geschnitten, und sind in den Ecken durch eingeschobene Montagewinkel untereinander verbunden. Die Montagewinkel können dabei je nach Ausgestaltung des Rahmens in eine rückseitige Halterungsnut oder einen zentralen Profilkanal des Rahmens eingeschoben sein.

Auf der Rückseite der dekorativen Platte sind entsprechende Mittel vorgesehen, welche im Zusammenwirken mit den Magneten in den Eckhalterungen bzw. Zwischenhalterungen eine Anziehungskraft zwischen Rahmen und Platte erzeugen. Diese Mittel umfassen insbesondere auf der Rückseite der dekorativen Platte in den Ecken bzw. an den Rändern der dekorativen Platte angeordnete Metallplättchen, welche mit den Magneten am Rahmen zusammenwirken.

Auf der Vorderseite des Rahmens sind vorzugsweise vom äusseren Rand des Rahmens beabstandet Abstandsmittel angeordnet, so dass die auf dem Rahmen aufliegende dekorative Platte einen gleichmässigen Abstand von der Vorderseite des Rahmens hat und eine Schattenfuge bildet. Hierdurch wird der ästhetische Gesamteindruck bei einer alleinstehenden Platte massgeblich verbessert.

Insbesondere umfassen die Abstandsmittel einen auf der Vorderseite des Rahmens umlaufenden Profilvorsprung.

Auf der Innenseite des Rahmens sind bevorzugt Mittel zum Befestigen des Rahmens an einer ebenen Fläche, insbesondere einer Wand, vorgesehen, die eine an der Innenseite des Rahmens umlaufende, im Profil abgewinkelte Befestigungsleiste sowie ein oder mehrere Befestigungselemente umfassen, welche mit der Fläche bzw. Wand verbindbar sind und mit einem Hakenteil hinter die Befestigungsleiste greifen.

Die dekorative Platte umfasst vorzugsweise wenigstens eine Trägerplatte, die mit einer dekorativen Schicht kombiniert ist.

Das Wand-Gestaltungs-System kann nicht nur zum Anbringen einer dekorativen Platte an einer Wand verwendet werden, sondern selbst als Trennwand, Zwischenwand oder Stellwand ausgebildet oder Teil einer solchen Wand sein. In diesem Fall ist es vorteilhaft, wenn der Rahmen auf der Vorderseite und Rückseite gleichartig ausgebildet ist, derart, dass auf der Vorderseite und/oder auf der Rückseite dekorative Platten lösbar befestigt werden können.

Eine Ausgestaltung ist dann dadurch gekennzeichnet, dass der Rahmen eine Mehrzahl von einzelnen Schenkeln umfasst, welche untereinander verbunden sind, dass der Rahmen in sich geschlossen ist und die Form eines Rechtecks, insbesondere eines Quadrats, aufweist, dass die Schenkel des Rahmens gleichartig sind, dass die Schenkel aus einem Strangprofil, insbesondere aus Aluminium, bestehen, und dass die Schenkel auf der Vorderseite und auf der Rückseite jeweils eine als Profilnut ausgebildete Halterungsnut aufweisen, in welcher Halterungsmittel zur lösbaren Halterung der dekorativen Platte untergebracht sind, welche insbesondere jeweils einen Magnethalter und einen auf dem Magnethalter angeordneten Magneten umfassen.

Insbesondere ist es vorteilhaft, wenn auf der Vorderseite und auf der Rückseite des Rahmens vom äusseren Rand des Rahmens beabstandet Abstandsmittel angeordnet sind, so dass die auf dem Rahmen aufliegende dekorative Platte einen gleichmässigen Abstand von der Vorderseite und/oder Rückseite des Rahmens hat und eine Schattenfuge bildet, und dass die Abstandsmittel einen auf der Vorderseite und auf der Rückseite des Rahmens umlaufenden Profilvorsprung umfassen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer perspektivischen Ansicht schräg von vorn einen an der Wand befestigbaren quadratischen Rahmen aus Strangprofilen mit in eine Profilnut eingesetzten magnetischen Halterungen für eine dekorative Platte gemäss einem bevorzugten Ausführungsbeispiel der Erfindung;
- Fig. 2: den Rahmen aus Fig. 1 in der perspektivischen Ansicht schräg von hinten, sowie eine beispielhafte zugehörige dekorative Platte mit an den Ecken aufgeklebten Metallplättchen zum Zusammenwirken mit den magnetischen Halterungen;
- Fig. 3: in einer zu Fig. 2 vergleichbaren Ansicht einen Rahmen mit einer zugehörigen dekorativen Platte, die auch an Zwischenpositionen mit Metallplättchen für die magnetische Halterung bestückt ist;
- Fig. 4: in einem Ausschnitt eine in die Profilnut des Rahmens eingesetzte magnetische Zwischenhalterung;
- Fig. 5: schräg von vorne gesehen das auf Gehrung geschnittene Ende eines Schenkels des Rahmens nach Fig. 1 mit dem Montagewinkel für die Eckverbindung der beiden an der Ecke zusammenstossenden Schenkel und mit einer in die Profilnut des Schenkels eingeschobenen magnetischen Eckhalterung;
- Fig. 6: die aus Fig. 5 durch Hinzufügen des anderen Schenkels vervorgehende Eckverbindung der beiden Schenkel mit der fest in der Ecke sitzenden magnetischen Eckhalterung;
- Fig. 7: die Konfiguration der Fig. 5 schräg von hinten gesehen;
- Fig. 8: den Querschnitt des Strangprofils aus Fig. 1-7;
- Fig. 9: die Konfiguration aus Fig. 7 in der Draufsicht in Schenkellängsrichtung;
- Fig. 10: in mehreren Teilfiguren a) bis d) verschiedene Ansichten des Magnethalters für die Eckhalterung aus Fig. 5-7;
- Fig. 11: in mehreren Teilfiguren a) bis d) verschiedene Ansichten des Magnethalters für die Zwischenhalterung aus Fig. 4;
- Fig. 12: in mehreren Teilfiguren a) bis d) verschiedene Ansichten des Magneten für die Eckhalterung aus Fig. 5-7;
- Fig. 13: in mehreren Teilfiguren a) bis d) verschiedene Ansichten des Magneten für die Zwischenhalterung aus Fig. 4;
- Fig. 14: in mehreren Teilfiguren a) bis f) verschiedene Ansichten des Befestigungselements aus Fig. 5-7 für die Befestigung des Rahmens an der Wand;
- Fig. 15: eine beispielhafte Aneinanderreihung mehrerer dekorativer Platten in der Draufsicht;
- Fig. 16: in mehreren Teilfiguren a) bis d) verschiedene beispielhafte Arten des inneren Aufbaus der dekorativen Platten;
- Fig. 17: in einer zu Fig. 7 vergleichbaren Darstellung einen Rahmen gemäss einem anderen Ausführungsbeispiel der Erfindung, bei dem auf der Vorderseite und der Rückseite des Rahmens auf gleiche Weise eine dekorative Platte lösbar befestigt werden kann, und der für Trennwände, Zwischenwände oder Stellwände geeignet ist;
- Fig. 18: den Schenkel aus Fig. 17 ohne die vorderseitige und rückseitige Eckhalterung
- Fig. 19: in einer zu Fig. 3 vergleichbaren Darstellung den Rahmen aus Fig. 17 mit jeweils einer dekorativen Platte für die Befestigung auf der Vorderseite und der Rückseite des Rahmens; und
- Fig. 20: in einer zu Fig. 9 vergleichbaren Darstellung den Rahmen aus Fig. 17 mit beidseitig angebrachten dekorativen Platten.

### WEGE ZUR AUSFÜHRUNG DER ERFINDUNG

Ein bevorzugter Gegenstand des Patentes ist ein modulares Wand-Gestaltungs-System, bestehend aus
a) Platten, die mit einer dekorativen Funktion ausgestattet, z.B. mit einer bestimmten Oberfläche versehen sind;
b) Rahmen, welche die Platten aufnehmen und die Verbindung zur Wand (oder einer anderen ebenen Fläche) herstellen; und
c) Befestigungselemente, welche die Rahmen an der Wand fixieren und gleichzeitig eine horizontale und vertikale Justierung jedes Rahmens (und der auf dem Rahmen angebrachten Platte) ermöglichen.

Eine Grundidee ist die folgende: Zur Gestaltung von Wänden und sonstigen vertikalen (oder auch horizontalen oder anderen) Oberflächen können Platten, die verschieden gestaltete Oberflächen aufweisen, mittels Rahmen und Aufhängungs-Elementen auf die Wandoberfläche montiert werden, wobei eine beliebig grosse und beliebig geformte Kombination der Platten möglich ist. Ebenfalls lassen sich die Platten jederzeit ohne Werkzeuge auswechseln und umgruppieren. Die Platten sitzen auf der Vorderseite der Rahmen und weisen die gleiche Dimension wie die Rahmen auf. Somit ist der Rahmen nur von der Seite her sichtbar und grenzt die auf ihm sitzende Platte optisch nicht ein, was eine freie und flächige Kombination beliebig vieler Platten ermöglicht, die optisch eine zusammenhängende Fläche bilden. Die (bevorzugte) magnetische Verbindung zwischen Platten und Rahmen erlaubt eine einfache, schnelle und jederzeit wechselbare Montage der Platten.

### a) Platten

Die Platten sind beispielsweise auf der Sichtseite mit verschiedenen Oberflächen versehen. Die Oberflächen können aus bildhaft gestalteten Sujets bestehen (gedruckt, gemalt, gewoben, gestickt, zugenäht, geklebt) oder aus verschiedenen natürlichen und künstlichen Materialien, die durch ihre Farbwirkung und Oberflächenbeschaffenheit eine bestimmte Wirkung erzielen. Auf der Rückseite sind magnethaftende Metallplättchen aufgebracht, die der Verbindung von Rahmen und Paneel dienen.

### b) Rahmen

Das Querschnittsprofil des Rahmens mit einer vorderen und einer hinteren Halterungsnut erlaubt die Aufnahme verschiedener Konstruktionsteile. Die in der hinteren Halterungsnut eingeschobenen Montagewinkel (Eckverbinder) halten durch das Anziehen von Fixierschrauben die Rahmenteile zusammen. Die in der vorderen Halterungsnut eingeschobenen Magnethalter fixieren die Magnete, die ihrerseits die Platten am Rahmen festhalten.

### c) Verbindung Rahmen-Platten

Die Verbindung zwischen Rahmen und Platte erfolgt durch Magnete, die im Rahmen fest montiert sind. Als Magnet-Gegenstücke fungieren Metallplättchen, die auf der Platten-Rückseite befestigt sind.

Die Magnete werden mittels Magnethaltern im Rahmenprofil fixiert. Jeder Rahmen beinhaltet 4 Eckmagnete (Eckhalterungen) und (zur Verhinderung von Aufwölbungen der Platte) mindestens je einen Magnet auf jeder Seite des Rahmens (Zwischenhalterungen).

Fig. 1 zeigt ein bevorzugtes Ausführungsbeispiel eines Rahmens nach der Erfindung schräg von vorne gesehen. Die zugehörige dekorative Platte ist hier weggelassen, ist jedoch in den Fig. 2 und 3 zusammen mit der rückwärtige Ansicht des Rahmens gezeigt. Der in diesem Fall quadratische Rahmen 10 besteht aus vier gleichlangen Schenkeln 10a-d, die aus einem Al-Strangprofil mit dem in Fig. 8 gezeigten Querschnitt hergestellt sind. Die Schenkel 10a-d sind an den Enden auf Gehrung abgelängt und mittels in eine hintere Halterungsnut 20' eingesetzte und mit Fixierschrauben 36 fixierte Montagewinkel 15a-d untereinander verbunden (im Detail siehe Fig.5-7). Auf der Vorderseite 12 des Rahmens 10 ist umlaufend eine vordere Halterungsnut 20 (Fig.4-6) vorgesehen, welche die verschiedenen magnetischen Halterungen aufnimmt. Im Normalfall sind an den Ecken des Rahmens 10 vier Eckhalterungen 16a-d vorgesehen, die mit entsprechenden Metallplättchen 25a-d auf der Rückseite in den Ecken der dekorativen Platte 11 zusammenwirken (Fig. 2). Zusätzlich sind üblicherweise Zwischenhalterungen 17a-d in die vordere Halterungsnut 20 eingesetzt, die mit entsprechenden Metallplättchen 25e-h (Fig. 3) auf der dekorativen Platte 11 zusammenwirken.

Zur Befestigung des Rahmens 10 an der Wand sind im dargestellten Beispiel vier Befestigungselemente 14a-d vorhanden, die mittels Befestigungsschrauben 35 (Fig. 5, 6) mit der Wand verschraubt werden und mit einem Hakenteil (27 in Fig. 9 bzw. 14) hinter eine im Profil L-förmige, umlaufende Befestigungsleiste (23 in Fig. 5, 6) am Rahmenprofil greifen. Die Befestigungselemente 14, 14a-d haben jeweils einen Grundkörper 26 mit einem Langloch 28 (Fig. 14) zur Justierung und verschiedene Verstärkungsrippen 29.

Die quaderförmigen Magnete 21 für die Eckhalterungen 16 bzw. 16a-d (Fig. 12) weisen auf allen 4 Seiten eine Profilfräsung 21 a auf. Zur Montage werden die Magnete 21 zuerst in den zugehörigen Magnethalter 22 (Fig. 10) eingeschoben. Die Magnethalter 22 haben jeweils eine L-förmige Grundplatte 30 mit zwei rechtwinklig zueinander orientierten Führungsabschnitten 31, 32, mit welchen sie in die vorderen Halterungsnuten 20 der an den Ecken zusammenstossenden Schenkel 10a-d einschiebbar sind. An den Führungsabschnitten 31, 32 der Grundplatte 30 sind aussen zwei sich nach innen erstreckende Haltelaschen 33, 34 angeformt, die über die Profilfräsung 21a des Magneten 21 greifen und den Magneten 21 auf der Grundplatte 30 halten und zentrieren. Diese Kombination aus Magnethalter 22 und Magnet 21 wird jeweils in der Rahmenecke in die zwei zusammentreffenden vorderen Halterungsnuten 20 eingeschoben. Am Boden der Grundplatte 30 angeformte Gleitfüsse 37 erleichtern dabei das Verschieben in der Nut. Durch die L-Form fixiert sich der Magnethalter 22 bei zusammengeschraubtem Rahmen 10 von selbst. Der Magnet 22 ist so auf allen 6 Seiten gegen ein Verschieben und Herausfallen gesichert.

Die ebenfalls quaderförmigen Magnete 18 für die Zwischenhalterungen 17, 17a-d weisen auf zwei Seiten eine Profilfräsung 18a auf. Zur Montage werden die Magnete 18 in den in Fig. 11 dargestellten Magnethalter 19 eingeschoben. Der Magnethalter 19 hat eine Grundplatte 30', an deren Schmalseiten zwei sich nach innen erstreckende Haltelaschen 33', 34' angeformt sind, die den Magneten 18 auf der Grundplatte 30' in Richtung der Halterungsnut 20 halten und zentrieren. Die Profilfräsung 18a des Magneten 18 greift dabei unter das Rahmenprofil und wird dadurch im Rahmenprofil gehalten. Diese Kombination aus Magnethalter 19 und Magnet 18 wird vollständig in die vordere Halterungsnut 20 eingeschoben, wobei die Fixierung des Magnethalters 19 in der Nut durch einen am Magnethalter 19 seitlich angeformten Spannbügel 38 erfolgt. Am Boden der Grundplatte 30' angeformte Gleitfüsse 37 erleichtern das Verschieben in der Nut.

Die Magnete 18, 21 in den Eckhalterungen 16a-d und Zwischenhalterungen 17a-d fixieren die Platte 11 durch die Magnetkraft zwischen den Magneten 18, 21 und den jeweiligen Magnet-Gegenstücken (Metallplättchen 25a-h), die auf der Rückseite der Platte montiert (z.B. aufgeklebt) sind. Gleichzeitig liegt die Platte rundum auf einem umlaufenden Profilvorsprung (24 in Fig. 8, 9) auf.

Die zentrierte Platzierung der dekorativen Platte 11 relativ zum Rahmen 10 wird durch den Profilvorsprung 24 bewirkt, der die horizontale resp. vertikale Verschiebung der Platte 11 begrenzt, da die Magnet-Gegenstücke (Metallplättchen 25a-h) innerhalb des Profilvorsprungs 24 zu liegen kommen (Fig. 9, Abstand b): Zur exakten Positionierung der Platte 11 und zur Ermöglichung von unterschiedlichen Materialkontraktionen und -expansionen bei Temperatur- und Feuchtigkeitsschwankungen (Verhinderung von schädlichen Spannungen und Aufwölbungen) ist eine minimale horizontale und vertikale Verschiebung der Platte 11 möglich, da zwischen der Aussenseite der Magnet-Gegenstücke (Metallplättchen 25a-h) und der Innenseite des Profilvorsprungs 24 ein definierter Toleranzabstand (Abstand b) besteht.

Die Magnetkraft der Magnete 18, 21, die Seltene Erden enthalten, ist stark genug, um ein Herunterrutschen der Platte 11 zu verhindern resp. die Platten 11 in der gewünschten horizontalen und vertikalen Position innerhalb des Rahmens 10 zu fixieren, und schwach genug, um ein leichtes Auswechseln der Platten ohne Werkzeuge zu ermöglichen.

Im Sinne der Sicherheit kann die Platte auf jeden Fall nur soweit herunterrutschen, bis die unteren Magnet-Gegenstücke auf der Innenseite des Profilvorsprungs 24 zu liegen kommen.

Durch die zurückgesetzte Lage des Profilvorsprungs 24 gegenüber der Aussenkante des Rahmens 10 entsteht bei aufgesetzter Platte 11 eine Schattenfuge 39 (Fig. 9) zwischen Platte 11 und sichtbarer Rahmen-Seitenwand, die für eine optisch leichte Erscheinung sorgt und Materialtoleranzen ausgleicht.

Selbstverständlich ist es im Rahmen der Erfindung auch möglich, anstelle der magnetisch wirkenden Haltemittel für die Platte 11 andere lösbare Haltemittel (Klebestreifen, Klettbänder, mechanische Rastvorrichtungen) einzusetzen.

Jeder Rahmen 10 kann mit einem bis vier Befestigungselementen 14, 14a-d (im Detail Fig. 14) an der Wand befestigt werden. Zur Anpassung der vertikalen Position des Rahmens 10 (v.a. bei Kombinationen mehrerer Rahmen wie in Fig. 15 gezeigt) und zur genauen Erreichung der Waagerechten weisen die Befestigungselemente jeweils ein Langloch 28 auf. Durch Festdrehen der jeweiligen Befestigungsschraube 35 (Wandschraube) kann jedes Befestigungselement 14, 14a-d in der gewünschten vertikalen Position fixiert werden.

Die Befestigungselemente 14, 14a-d greifen mit ihrem Hakenteil 27 über die als Profilleiste ausgebildete Befestigungsleiste 23 am Rahmenprofil und erlauben das horizontale Verschieben des Rahmens 10. Zum Ausgleich von Wand-Unebenheiten hat der Rahmen 10 gegenüber der Wand eine gewisse Bewegungsfreiheit (Abstand a in Fig. 9). Je nach Platzierung des oder der unteren Befestigungselemente(s) 14c,d weiter innen oder weiter aussen kann eine seitliche Verschiebung des Rahmens 10 ermöglicht oder verhindert werden.

Grundsätzlich können Rahmen 10 und dekorative Platte 11 als Einzelobjekt zur Wandgestaltung eingesetzt werden. Ein solches Einzelobjekt kann dann auch wie ein Bild aufgehängt werden und als dekorative Platte eine entsprechende bildliche Darstellung aufweisen. Aufgrund der guten Justierbarkeit ist es jedoch genauso gut möglich, gemäss Fig. 15 mehrere dekorative Platten 11a-d neben- und/oder übereinander anzuordnen, um so bei der Gestaltung grössere Flächen abzudecken bzw. flexibler arbeiten zu können. Dabei können nicht nur gleichartig aufgebaute dekorative Platten 11, sondern auch unterschiedlich aufgebaute dekorative Platten miteinander kombiniert werden.

Beispiele für unterschiedlich aufgebaute dekorative Platten 11 sind in den Teilfiguren a) bis d) der Fig. 16 wiedergegeben: Ein besonders einfacher Aufbau der dekorativen Platte 11 ergibt sich gemäss Fig. 16a, wenn eine Trägerplatte 40, die z.B. aus einem MDF-Material oder Metall oder Glas besteht, auf der Vorderseite mit einer dekorativen Schicht 41, in Form einer Folie, einer Photographie oder einer Farbschicht, versehen wird. Eine derartige dekorative Schicht 42 kann aber auch gemäss Fig. 16b auf der Rückseite einer zumindest teilweise durchsichtigen Trägerplatte 43 angeordnet sein. Insbesondere kann die dekorative Schicht 43 eine Verspiegelungsschicht sein, die aus der dekorativen Platte 11 dann einen Spiegel macht.

Weiterhin ist es gemäss Fig. 16c denkbar, als Platte 11 eine Trägerplatte 44 mit einer dekorativen Schicht 45 und einer darüberliegenden Abdeckschicht 46 oder durchsichtigen zweiten Trägerplatte vorzusehen. Andere Kombinationen aus Platten und dekorativen Schichten sind ebenfalls denkbar.

Schliesslich ist es möglich, gemäss Fig. 16d eine dekorative Platte 11 vorzusehen, die eine wenigstens teilweise lichtdurchlässige Trägerplatte 48 aufweist, die von hinten durch eine auf der Rückseite angebrachte Beleuchtungsvorrichtung 47 beleuchtet wird und als flächige Lampe wirkt. Hier kann auf der Vorderseite der Trägerplatte 48 zusätzlich eine dekorative Schicht 49 angebracht sein. Die Beleuchtungsvorrichtung 47 kann dabei in Farbe und Lichtstärke steuerbar sein, um einen zeitlich veränderlichen dekorativen Effekt zu erzielen. Die dekorative Platte 11 kann im Rahmen der Erfindung aber auch eine Informationen darstellende Displayfunktion (Fernseher, Monitor) haben, mit deren Hilfe beispielsweise an der Wand wechselnde Bilder erzeugt werden können.

Während bei den bisherigen Erläuterungen der Erfindung nur vorgesehen war, die dekorativen Platten11 auf der Vorderseite des Rahmens 10 lösbar zu befestigen, ist es im Rahmen der Erfindung durchaus denkbar, dekorative Platten 11, 11' (Fig. 20) auf der Vorderseite 12 und der Rückseite 13 des Rahmens anzubringen. Eine solche Konfiguration ist in den Fig. 17 bis 20 wiedergegeben. Der Rahmen 10' kann in diesem Fall Teil einer freistehenden Trennwand, Stellwand oder Zwischenwand sein, die von beiden Seiten sichtbar ist und entsprechend mit der Vorderseite und Rückseite zu dekorativen Zwecken eingesetzt werden kann.

In diesem Fall ist es günstig, die Schenkel 10b' des Rahmens 10' aus einem Strangprofil, insbesondere aus Aluminium, zu machen, dass spiegelsymmetrisch zu einer Mittelebene ausgebildet ist, und auf der Vorderseite 12 und auf der Rückseite 13 jeweils eine als Profilnut ausgebildete, gleichartige Halterungsnut 20 und 20' aufweist, in welcher die bereits beschriebenen Halterungsmittel, insbesondere Magnete in entsprechenden Eckhalterungen 16a' und Zwischenhalterungen, zur lösbaren Halterung der dekorativen Platten 11, 11' untergebracht sind. Die Magnete 18, 21 und Magnethalterungen 19, 22 sind dabei zweckmässigerweise für die Vorder und Rückseite gleich ausgebildet und angeordnet. Desgleichen können für die Vorder- und Rückseite dieselben dekorativen Platten 11, 11' eingesetzt werden.

Ebenso sind auf der Vorderseite und auf der Rückseite des Rahmens 10' spiegelsymmetrisch vom äusseren Rand des Rahmens 10' beabstandet Abstandsmittel in Form eines umlaufenden Profilvorsprungs 24 bzw. 24' vorgesehen, die auf der Vorder- und Rückseite jeweils zur Bildung einer Schattenfuge 39 bzw. 39' beitragen.

Während beim Rahmen 10 mit der dekorativen Platte 11 nur auf der Vorderseite die rückseitige Halterungsnut 20' für die Aufnahme der Montagewinkel 15a-d verwendet werden kann, müssen beim beidseitig mit dekorativen Platten 11, 11' ausgestatteten Rahmen 10' die Montagewinkel (15a in Fig. 17, 18 und 20) in den zentralen Profilkanal 51 (Fig. 20) der Schenkel 10b' eingesteckt werden. Damit die in den Montagewinkeln 15a angeordneten Fixierschrauben 36 angezogen werden können, müssen in einer Wand des Profilkanals 51 entsprechende Löcher 50 vorgesehen werden.

Auch die rückseitige dekorative Platte 11' ist auf der Innenseite mit am Rand verteilt angeordneten Metallplättchen 25' bzw. 25a' ausgestattet, die im Zusammenwirken mit den Magneten in den Eck- und Zwischenhalterungen die gewünschte lösbare Verbindung zwischen Rahmen 10' und dekorativer Platte 11' ermöglichen.

### BEZUGSZEICHENLISTE

- 10,10': Rahmen
- 10a-d, 10b': Schenkel
- 11,11a-d,11': dekorative Platte (Paneel)
- 12: Vorderseite (Rahmen 10)
- 13: Rückseite (Rahmen 10)
- 14,14a-d: Befestigungselement
- 15a-d: Montagewinkel
- 16,16a-d,16a': Eckhalterung
- 17,17a-d: Zwischenhalterung
- 18,21: Magnet
- 18a: Profilfräsung (Magnet 18)
- 19,22: Magnethalter
- 20,20': Halterungsnut
- 21 a: Profilfräsung (Magnet 21)
- 23: Befestigungsleiste (L-förmig)
- 24,24': Profilvorsprung
- 25,25a-h,25',25a': Metallplättchen
- 26: Grundkörper
- 27: Hakenteil
- 28: Langloch
- 29: Verstärkungsrippe
- 30,30': Grundplatte
- 31,32: Führungsabschnitt
- 33,33',34,34': Haltelasche
- 35: Befestigungsschraube
- 36: Fixierschraube
- 37: Gleitfuss
- 38: Spannbügel
- 39: Schattenfuge
- 40,43,44,48: Trägerplatte
- 41,42,45,49: dekorative Schicht
- 46: Abdeckschicht
- 47: Beleuchtungsvorrichtung
- 48: Symmetrieebene
- 50: Loch
- 51: Profilkanal (Rahmen 10')
- a,b: Abstand

## Patentansprüche

1. Modulares Wand-Gestaltungs-System, umfassend einen Rahmen (10, 10'), welcher eine Vorderseite (12) und eine Rückseite (13) aufweist und, mit der Rückseite an einer ebenen Fläche, insbesondere einer Wand, anliegend, an der ebenen Fläche befestigt werden kann, sowie ein dekoratives Element (11, 11a-d), welches mit dem Rahmen (10, 10') derart lösbar verbunden werden kann, dass das dekorative Element (11, 11a-d) auf der Vorderseite (12) des Rahmens (10, 10') aufliegt und den Rahmen (10) vollständig abdeckt, **dadurch gekennzeichnet, dass** das dekorative Element als rahmenlose, dekorative Platte (11, 11 a-d) ausgebildet ist.

2. Wand-Gestaltungs-System nach Anspruch 1, **dadurch gekennzeichnet, dass** der Rahmen (10, 10') eine Mehrzahl von einzelnen Schenkeln (10a-d, 10b') umfasst, welche untereinander verbunden sind, und dass der Rahmen (10, 10') in sich geschlossen ist und die Form eines Rechtecks, insbesondere eines Quadrats, aufweist.

3. Wand-Gestaltungs-System nach Anspruch 2, **dadurch gekennzeichnet, dass** die Schenkel (10a-d, 10b') des Rahmens (10, 10') gleichartig sind, dass die Schenkel (10a-d, 10b') aus einem Strangprofil, insbesondere aus Aluminium, bestehen, dass die Schenkel (1 0a-d, 10b') auf der Vorderseite (12) jeweils eine als Profilnut ausgebildete Halterungsnut (20) aufweisen, in weicher Halterungsmittel (16,..,22) zur lösbaren Halterung der dekorativen Platte (11) untergebracht sind, dass die Halterungsmittel (16,..,22) zumindest in den Ecken des Rahmens (10, 10') angeordnet sind und eine Mehrzahl von Eckhälterungen (16, 16a-d) umfassen, dass die Halterungsmittel (16,..,22) zusätzliche Zwischenhalterungen (17, 17a-d) umfassen, welche an einem oder mehreren Schenkeln (10a-d, 10b') zwischen den Ecken des Rahmens (10, 10') angeordnet sind, und dass die Zwischenhalterungen (17, 17a-d) jeweils in der vorderen Halterungsnut (20) verschieblich gelagert sind.

4. Wand-Gestaltungs-System nach Anspruch 2 oder 3, **dadurch gekennzeichnet, dass** die Haltefunktion der Halterungsmittel (16,..,22) auf einer magnetischen, insbesondere permanentmagnetischen, Wirkung beruht, dass die Halterungsmittel (16,..,22) jeweils einen Magnethalter (19, 22) und einen auf dem Magnethalter (19, 22) angeordneten Magneten (18, 21) umfassen, dass der Magnethalter (19, 22) jeweils eine Grundplatte (30, 30') mit seitlich angeformten Haltelaschen (33, 34, 33', 34') zum Halten bzw. Zentrieren des Magneten (18, 21) auf der Grundplatte (30, 30') umfasst, dass der Magnethalter (19, 22) so ausgebildet ist, dass er in die vordere Halterungsnut (20) einschiebbar ist, dass der Magnethalter (19, 22) aus einem Kunststoff besteht, und dass der Magnethalter (19, 22) einstückig ausgebildet ist.

5. Wand-Gestaltungs-System nach Anspruch 4, **dadurch gekennzeichnet, dass** die Magnethalter (22) der Eckhalterungen (16, 16a-d) eine L-förmige Grundplatte (30) mit jeweils zwei rechtwinklig zueinander orientierten Führungsabschnitten (31, 32) aufweisen, mit welchen sie in die vorderen Halterungsnuten (20) der an den Ecken zusammenstossenden Schenkel (10a-d, 10b') einschiebbar sind.

6. Wand-Gestaltungs-System nach Anspruch 4, **dadurch gekennzeichnet, dass** die Magnethalter (19) der Zwischenhalterungen (17, 17a-d) eine Grundplatte (30') aufweisen, welche der vorderen Halterungsnut (20) angepasst und in die vordere Halterungsnut (20) einschiebbar ist.

7. Wand-Gestaltungs-System nach Anspruch 3, **dadurch gekennzeichnet, dass** die Schenkel (10a-d, 10b') an den Ecken des Rahmens (10, 10') auf Gehrung geschnitten sind, und dass die Schenkel (10a-d, 10b') in den Ecken durch Montagewinkel (15a-d) untereinander verbunden sind.

8. Wand-Gestaltungs-System nach einem der Ansprüche 3 bis 6, **dadurch gekennzeichnet, dass** auf der Rückseite der dekorativen Platte (11) Mittel (25, 25a-h) vorgesehen sind, welche im Zusammenwirken mit den Magneten (18, 21) in den Eckhalterungen (16, 16a-d) bzw. Zwischenhalterungen (17, 17a-d) eine Anziehungskraft zwischen Rahmen (10, 10') und Platte (11) erzeugen.

9. Wand-Gestaltungs-System nach einem der Ansprüche 1 bis 8, **dadurch gekennzeichnet, dass** auf der Vorderseite (12) des Rahmens (10, 10') vom äusseren Rand des Rahmens (10, 10') beabstandet Abstandsmittel (24) angeordnet sind, so dass die auf dem Rahmen (10, 10') aufliegende dekorative Platte (11) einen gleichmässigen Abstand von der Vorderseite (12) des Rahmens (10, 10') hat und eine Schattenfuge (39) bildet, und dass die Abstandsmittel einen auf der Vorderseite (12) des Rahmens (10, 10') umlaufenden Profilvorsprung (24) umfassen.

10. Wand-Gestaltungs-System nach einem der Ansprüche 1 bis 9, **dadurch gekennzeichnet, dass** auf der Innenseite des Rahmens (10) Mittel (14, 14a-d; 23; 35) zum Befestigen des Rahmens (10) an einer ebenen Fläche, insbesondere einer Wand, vorgesehen sind, und dass die Befestigungsmittel eine an der Innenseite des Rahmens (10) umlaufende, im Profil abgewinkelte Befestigungsleiste (23) sowie einen oder mehrere Befestigungselemente (14, 14a-d) umfassen, welche mit der Fläche bzw. Wand verbindbar sind und mit einem Hakenteil (27) hinter die Befestigungsleiste (23) greifen.

11. Wand-Gestaltungs-System nach Anspruch 8, **dadurch gekennzeichnet, dass** die Mittel auf der Rückseite der dekorativen Platte (11, 11a-d) in den Ecken bzw. an den Rändern der dekorativen Platte (10) angeordnete Metallplättchen (25, 25a-h) umfassen, weiche mit den Magneten (18, 21) am Rahmen (10) zusammenwirken.

12. Wand-Gestaltungs-System nach einem der Ansprüche 1 bis 11, **dadurch gekennzeichnet, dass** die dekorative Platte (11) wenigstens eine Trägerplatte (40, 43, 44, 48) umfasst, die mit einer dekorativen Schicht (41, 42, 45, 49) kombiniert ist.

13. Wand-Gestaltungs-System nach einem der Ansprüche 1 bis 9, **dadurch gekennzeichnet, dass** der Rahmen (10') auf der Vorderseite (12) und der Rückseite (13) gleichartig ausgebildet ist, derart, dass auf der Vorderseite (12) und auf der Rückseite (13) dekorative Platten (11, 11') lösbar befestigt werden können, und dass der Rahmen (10') Teil einer freistehenden Wand, insbesondere einer Trennwand oder Stellwand, ist.

14. Wand-Gestaltungs-System nach Anspruch13, **dadurch gekennzeichnet, dass** der Rahmen (10') eine Mehrzahl von einzelnen Schenkeln (10b') umfasst, welche untereinander verbunden sind, dass der Rahmen (10') in sich geschlossen ist und die Form eines Rechtecks, insbesondere eines Quadrats, aufweist, dass die Schenkel (10b') des Rahmens (10') gleichartig sind, dass die Schenkel (10b') aus einem Strangprofil, insbesondere aus Aluminium, bestehen, dass die Schenkel (10b') auf der Vorderseite (12) und auf der Rückseite (13) jeweils eine als Profilnut ausgebildete Halterungsnut (20, 20') aufweisen, in welcher Halterungsmittel (16,..,22, 16a') zur lösbaren Halterung der dekorativen Platte (11, 11') untergebracht sind, und dass die Halterungsmittel (16,..,22, 16a') jeweils einen Magnethalter (19, 22) und einen auf dem Magnethalter (19, 22) angeordneten Magneten (18, 21) umfassen.

15. Wand-Gestaltungs-System nach Anspruch 13 oder 14, **dadurch gekennzeichnet, dass** auf der Vorderseite (12) und auf der Rückseite (13) des Rahmens (10') vom äusseren Rand des Rahmens (10') beabstandet Abstandsmittel (24') angeordnet sind, so dass die auf dem Rahmen (10') aufliegende dekorative Platte (11, 11') einen gleichmässigen Abstand von der Vorderseite (12) und Rückseite (13) des Rahmens (10') hat und eine Schattenfuge (39, 39') bildet, und dass die Abstandsmittel einen auf der Vorderseite (12) und auf der Rückseite (13) des Rahmens (10') umlaufenden Profilvorsprung (24, 24') umfassen.

## Claims

1. Modular wall-decorating system comprising a frame (10, 10'), which has a front side (12) and a rear side (13) and, with the rear side butting against a planar surface, in particular a wall, can be fastened on the planar surface, and also comprising a decorative element (11, 11a-d) which can be connected in a releasable manner to the frame (10, 10') such that the decorative element (11, 11a-d) rests on the front side (12) of the frame (10, 10') and fully covers the frame (10), **characterized in that** the decorative element is designed as a frameless, decorative panel (11, 11a-d).

2. Wall-decorating system according to Claim 1, **characterized in that** the frame (10, 10') comprises a plurality of individual limbs (10a-d, 10b') which are connected to one another, and **in that** the frame (10, 10') is continuous and is in the form of a rectangle, in particular of a square.

3. Wall-decorating system according to Claim 2, **characterized in that** the limbs (10a-d, 10b') of the frame (10, 10') are the same, **in that** the limbs (10a-d, 10b') comprise an extruded profile, in particular made of aluminium, **in that** the limbs (10a-d, 10b'), on the front side (12), each have a mounting groove (20), which is designed as a profile groove and in which mounting means (16,..,22) are accommodated in order to mount the decorative panel (11) in a releasable manner, **in that** the mounting means (16,..,22) are arranged at least in the corners of the frame (10, 10') and comprise a plurality of corner mounts (16, 16a-d), **in that** the mounting means (16,..,22) comprise additional, intermediate mounts (17, 17a-d) which are arranged on one or more limbs (10a-d, 10b'), between the corners of the frame (10, 10'), and **in that** the intermediate mounts (17, 17a-d) are mounted in a displaceable manner in each case in the front mounting groove (20).

4. Wall-decorating system according to Claim 2 or 3, **characterized in that** the retaining function of the mounting means (16,..,22) is based on a magnetic, in particular permanently magnetic, effect, **in that** the mounting means (16,..,22) each comprise a magnet holder (19, 22) and a magnet (18, 21) arranged on the magnet holder (19, 22), **in that** the magnet holder (19, 22) comprises in each case a baseplate (30, 30') with laterally formed retaining lugs (33, 34, 33', 34') for retaining and/or centring the magnet (18, 21) on the baseplate (30, 30'), **in that** the magnet holder (19, 22) is designed such that it can be pushed into the front mounting groove (20), **in that** the magnet holder (19, 22) consists of a plastics material, and **in that** the magnet holder (19, 22) is formed in one piece.

5. Wall-decorating system according to Claim 4, **characterized in that** the magnet holders (22) of the corner mounts (16, 16a-d) have an L-shaped baseplate (30) with in each case two guide portions (31, 32), which are oriented at right angles to one another and by means of which they can be pushed into the front mounting grooves (20) of the limbs (10a-d, 10b'), which abut at the corners.

6. Wall-decorating system according to Claim 4, **characterized in that** the magnet holders (19) of the intermediate mounts (17, 17a-d) have a baseplate (30') which is adapted to the front mounting groove (20) and can be pushed into the front mounting groove (20).

7. Wall-decorating system according to Claim 3, **characterized in that** the limbs (10a-d, 10b') are mitred at the corners of the frame (10, 10'), and **in that** the limbs (10a-d, 10b') are connected to one another in the corners by mounting brackets (15a-d).

8. Wall-decorating system according to one of Claims 3 to 6, **characterized in that** the rear side of the decorative panel (11) has provided on it means (25, 25a-h) which, in interaction with the magnets (18, 21) in the corner mounts (16, 16a-d) and/or intermediate mounts (17, 17a-d), generate a force of attraction between the frame (10, 10') and panel (11).

9. Wall-decorating system according to one of Claims 1 to 8, **characterized in that** spacers (24) are arranged on the front side (12) of the frame (10, 10'), at a distance apart from the outer periphery of the frame (10, 10'), and therefore the decorative panel (11) resting on the frame (10, 10') is at a uniform distance from the front side (12) of the frame (10, 10') and forms a blind joint (39), and **in that** the spacers comprise a profile protrusion (24) running all the way around the front side (12) of the frame (10, 10').

10. Wall-decorating system according to one of Claims 1 to 9, **characterized in that** means (14, 14a-d; 23; 35) for fastening the frame (10) on a planar surface, in particular a wall, are provided on the inside of the frame (10), and **in that** the fastening means comprise an angled-profile fastening bar (23), which runs all the way around the inside of the frame (10), and one or more fastening elements (14, 14a-d), which can be connected to the surface or wall and have a hook part (27) engaging behind the fastening bar (23).

11. Wall-decorating system according to Claim 8, **characterized in that** the means on the rear side of the decorative panel (11, 11 a-d) comprise metal plates (25, 25a-h) which are arranged in the corners and/or on the peripheries of the decorative panel (11) and interact with the magnets (18, 21) on the frame (10).

12. Wall-decorating system according to one of Claims 1 to 11, **characterized in that** the decorative panel (11) comprises at least one carrier panel (40, 43, 44, 48) which has been combined with a decorative layer (41, 42, 45, 49).

13. Wall-decorating system according to one of Claims 1 to 9, **characterized in that** the frame (10') is of the same design on the front side (12) and the rear side (13) such that decorative panels (11, 11') can be fastened in a releasable manner on the front side (12) and on the rear side (13), and **in that** the frame (10') is part of a free-standing wall, in particular of a partition wall or display wall.

14. Wall-decorating system according to Claim 13, **characterized in that** the frame (10') comprises a plurality of individual limbs (10b') which are connected to one another, **in that** the frame (10') is continuous and is in the form of a rectangle, in particular of a square, **in that** the limbs (10b') of the frame (10') are the same, **in that** the limbs (10b') comprise an extruded profile, in particular made of aluminium, **in that** the limbs (10b'), on the front side (12) and on the rear side (13), each have a mounting groove (20, 20') which is designed as a profile groove and in which mounting means (16,..,22, 16a') are accommodated in order to mount the decorative panel (11, 11') in a releasable manner, and **in that** the mounting means (16,..,22, 16a') each comprise a magnet holder (19, 22) and a magnet (18, 21) arranged on the magnet holder (19, 22).

15. Wall-decorating system according to Claim 13 or 14, **characterized in that** spacers (24') are arranged on the front side (12) and on the rear side (13) of the frame (10'), at a distance apart from the outer periphery of the frame (10'), and therefore the decorative panel (11, 11') resting on the frame (10') is at a uniform distance from the front side (12) and rear side (13) of the frame (10') and forms a blind joint (39, 39'), and **in that** the spacers comprise a profile protrusion (24, 24') running all the way around the front side (12) and the rear side (13) of the frame (10').

## Revendications

1. Système modulaire de décoration de cloison, comportant un cadre (10, 10') qui comprend un côté avant (12) et un côté arrière (13) et qui, avec le côté arrière s'appliquant contre une surface plane, en particulier une cloison, peut être fixé à la surface plane, et comportant un élément décoratif (11, 11a-d) qui peut être relié de manière amovible au cadre (10, 10') de telle sorte que l'élément décoratif (11, 11 ad) repose sur le côté avant (12) du cadre (10, 10') et recouvre complètement le cadre (10), **caractérisé en ce que** l'élément décoratif est réalisé sous forme de plaque décorative sans cadre (11, 11a-d).

2. Système de décoration de cloison selon la revendication 1, **caractérisé en ce que** le cadre (10, 10') comporte une pluralité de branches individuelles (10a-d, 10b') qui sont reliées les unes aux autres, et **en ce que** le cadre (10, 10') est fermé sur lui-même et présente la forme d'un rectangle, en particulier d'un carré.

3. Système de décoration de cloison selon la revendication 2, **caractérisé en ce que** les branches (10a-d. 10b') du cadre (10, 10') sont similaires, **en ce que** les branches (10a-d, 10b') se composent d'un profilé extrudé, en particulier d'aluminium, **en ce que** les branches (10a-d, 10b') comprennent sur le côté avant (12) une rainure de retenue (20) respective réalisée sous forme de rainure profilée, dans laquelle rainure de retenue sont placés des moyens de retenue (16, ..., 22) pour retenir de manière amovible la plaque décorative (11), **en ce que** les moyens de retenue (16, ..., 22) sont disposés au moins aux coins du cadre (10, 10') et comportent une pluralité d'éléments de retenue angulaires (16, 16a-d), **en ce que** les moyens de retenue (16, ..., 22) comportent des éléments de retenue intermédiaires (17, 17a-d) supplémentaires qui sont disposés entre les coins du cadre (10, 10') sur une ou plusieurs branches (10a-d, 10b'), et **en ce que** les éléments de retenue intermédiaires (17, 17a-d) sont montés mobiles dans la rainure de retenue avant (20) respective.

4. Système de décoration de cloison selon la revendication 2 ou 3, **caractérisé en ce que** la fonction de retenue des moyens de retenue (16, ..., 22) repose sur un effet magnétique, en particulier magnétique permanent, **en ce que** les moyens de retenue (16, .., 22) comportent respectivement un support magnétique (19, 22) et un aimant (18, 21) disposé sur le support magnétique (19, 22), **en ce que** le support magnétique (19, 22) comporte une plaque de base (30, 30') respective dotée de pattes de retenue (33, 34, 33', 34') formées latéralement pour retenir, respectivement centrer, l'aimant (18, 21) sur la plaque de base (30, 30'), **en ce que** le support magnétique (19, 22) est réalisé de telle sorte qu'il puisse être inséré dans la rainure de retenue avant (20), **en ce que** le support magnétique (19, 22) se compose d'un plastique, et **en ce que** le support magnétique (19, 22) est réalisé d'une seule pièce.

5. Système de décoration de cloison selon la revendication 4, **caractérisé en ce que** les supports magnétiques (22) des éléments de retenue angulaires (16, 16a-d) comprennent une plaque de base (30) en forme de L dotée de deux sections de guidage (31, 32) respectives orientées perpendiculairement l'une à l'autre, à l'aide desquelles sections de guidage ils peuvent être insérés dans les rainures de retenue avant (20) des branches (10a-d, 10b') s'aboutant aux coins.

6. Système de décoration de cloison selon la revendication 4, **caractérisé en ce que** les supports magnétiques (19) des éléments de retenue intermédiaires (17, 17a-d) comprennent une plaque de base (30') qui est adaptée à la rainure de retenue avant (20) et qui peut être insérée dans la rainure de retenue avant (20).

7. Système de décoration de cloison selon la revendication 3, **caractérisé en ce que** les branches (10a-d, 10b') sont coupées en onglet aux coins du cadre (10, 10'), et **en ce que** les branches (10a-d, 10b') sont reliées les unes aux autres aux coins par des équerres de montage (15a-d).

8. Système de décoration de cloison selon l'une quelconque des revendications 3 à 6, **caractérisé en ce que** des moyens (25, 25a-h) sont prévus sur le côté arrière de la plaque décorative (11), lesquels moyens, en coopération avec les aimants (18, 21) dans les éléments de retenue angulaires (16, 16a-d) ou les éléments de retenue intermédiaires (17, 17a-d), produisent une force d'attraction entre le cadre (10, 10') et la plaque (11).

9. Système de décoration de cloison selon l'une quelconque des revendications 1 à 8, **caractérisé en ce que** des moyens d'espacement (24) sont disposés sur le côté avant (12) du cadre (10, 10'), à distance du bord extérieur du cadre (10, 10'), de telle sorte que la plaque décorative (11) reposant sur le cadre (10, 10') soit située à une distance régulière du côté avant (12) du cadre (10, 10') et forme un joint creux (39), et **en ce que** les moyens d'espacement comportent une saillie profilée (24) située sur toute la périphérie du côté avant (12) du cadre (10, 10').

10. Système de décoration de cloison selon l'une quelconque des revendications 1 à 9, **caractérisé en ce que** des moyens (14, 14a-d ; 23 ; 35) pour fixer le cadre (10) à une surface plane, en particulier une cloison, sont prévus sur le côté intérieur du cadre (10), et **en ce que** les moyens de fixation comportent une nervure de fixation (23) de profil coudé située sur toute la périphérie du côté intérieur du cadre (10) ainsi qu'un ou plusieurs éléments de fixation (14, 14a-d) qui peuvent être reliés à la surface ou cloison et viennent en prise derrière la nervure de fixation (23) à l'aide d'une partie d'accrochage (27).

11. Système de décoration de cloison selon la revendication 8, **caractérisé en ce que** les moyens sur le côté arrière de la plaque décorative (11, 11 a-d) comportent des plaquettes métalliques (25, 25a-h) disposées aux coins ou sur les bords de la plaque décorative (11), lesquelles plaquettes métalliques coopèrent avec les aimants (18, 21) sur le cadre (10).

12. Système de décoration de cloison selon l'une quelconque des revendications 1 à 11, **caractérisé en ce que** la plaque décorative (11) comporte au moins une plaque de support (40, 43, 44, 48) qui est combinée avec une couche décorative (41, 42, 45, 49).

13. Système de décoration de cloison selon l'une quelconque des revendications 1 à 9, **caractérisé en ce que** le cadre (10') est réalisé de manière similaire sur le côté avant (12) et sur le côté arrière (13), de telle sorte que des plaques décoratives (11, 11') puissent être fixées de manière amovible sur le côté avant (12) et sur le côté arrière (13), et **en ce que** le cadre (10') fait partie d'une cloison autoporteuse, en particulier d'une cloison de séparation ou d'une cloison amovible.

14. Système de décoration de cloison selon la revendication 13, **caractérisé en ce que** le cadre (10') comporte une pluralité de branches individuelles (10b') qui sont reliées les unes aux autres, **en ce que** le cadre (10') est fermé sur lui-même et présente la forme d'un rectangle, en particulier d'un carré, **en ce que** les branches (10b') du cadre (10') sont similaires, **en ce que** les branches (10b') se composent d'un profilé extrudé, en particulier d'aluminium, **en ce que** les branches (10b') comprennent sur le côté avant (12) et sur le côté arrière (13) une rainure de retenue (20, 20') respective réalisée sous forme de rainure profilée, dans laquelle sont placés des moyens de retenue (16, ..., 22, 16a') pour retenir de manière amovible la plaque décorative (11, 11'), et **en ce que** les moyens de retenue (16, .., 22, 16a') comportent respectivement un support magnétique (19, 22) et un aimant (18, 21) disposé sur le support magnétique (19, 22).

15. Système de décoration de cloison selon la revendication 13 ou 14, **caractérisé en ce que** des moyens d'espacement (24') sont disposés sur le côté avant (12) et sur le côté arrière (13) du cadre (10'), à distance du bord extérieur du cadre (10'), de telle sorte que la plaque décorative (11, 11') reposant sur le cadre (10') soit située à une distance régulière du côté avant (12) et du côté arrière (13) du cadre (10') et forme un joint creux (39, 39'), et **en ce que** les moyens d'espacement comportent une saillie profilée (24, 24') située sur toute la périphérie du côté avant (12) et du côté arrière (13) du cadre (10').
